# EUROPÄISCHE PATENTSCHRIFT

(11) **EP 2 481 539 B1**
(45) Veröffentlichungstag und Bekanntmachung des Hinweises auf die Patenterteilung: **12.09.2018**
(21) Anmeldenummer: 11009762.3
(22) Anmeldetag: 10.12.2011
(51) Int. Cl.: B26F 3/00, C03B 37/16

(54) **Vorrichtung zum Zuschneiden von Wärmedämmmaterial**
Device for cutting insulation material
Dispositif pour couper un matériau isolant

(30) Priorität: 27.01.2011 DE 102011009567
(43) Veröffentlichungstag der Anmeldung: 01.08.2012
(73) Patentinhaber: Keller HCW GmbH, 49479 Ibbenbüren-Laggenbeck (DE)
(72) Erfinder: Barkowsky, Udo, 49124 Georgsmarienhütte (DE); Herdering, Christian, 48629 Metelen (DE); Meyer, Björn, 49163 Bohmte (DE)
(74) Vertreter: Pott, Ulrich

(56) Entgegenhaltungen:
- KR-A- 20090 073 615
- US-A- 4 787 178
- US-A1- 2005 066 785
- US-A1- 2007 144 322

## Beschreibung

Die Erfindung bezieht sich auf eine Vorrichtung zum Ausschneiden von Stecklingen zum insbesondere Stopfen von Löchern in Mauerziegeln aus einer Matte aus einem Dämmmaterial wie vorzugsweise Glas- und/oder Steinwolle mittels Schneidwerkzeugen, denen die Matte über eine Transportbahn zugeführt wird, in einer Ausbildung gemäß dem Oberbegriff des Patentanspruches 1.
Mauerziegel wie beispielsweise Hintermauerziegel sind aus Gewichtsgründen, aus Gründen eines verminderten Materialeinsatzes und aus Gründen der Wärmedämmeigenschaften für viele Anwendungsfälle mit einer nicht unerheblichen Anzahl von Löchern versehen, die nach einem Ziegelherstellungsvorgang Löchern mit Stecklingen aus einem Wärmedämmmaterial zu stopfen sind. Als Wärmedämmmaterial können Glas- oder Steinwolle und andere Materialien verwendet werden.

Solche Stecklinge sind größenmäßig angepasst für die entsprechenden mit Löcher versehenen Mauerziegel herzustellen, wozu üblicherweise mattenförmige Ausgangsmaterialien verwendet werden, aus denen die Stecklinge auszuschneiden sind. Herkömmlicherweise werden dazu Vorrichtungen verwendet, die ein oder zwei rotierende Schneidmesser haben, die aus der Matte die Stecklinge ausschneiden. Wird als Stecklingsmaterial Glas- oder Steinwolle eingesetzt, unterliegen die rotierenden Schneidwerkzeuge einem erhöhten Verschleiß und sind demnach während des Arbeitsprozesses nachzuschleifen oder gegen neue Schneidwerkzeuge auszutauschen. Dies ist zeit- und kostenintensiv.

Aus der US 20070144322 A1 ist eine Wasserstrahlschneidanlage mit zwei an Wasserstrahlköpfen angeordneten Wasserstrahldüsen bekannt, wobei die Wasserstrahlköpfe von Schrittmotoren sind. Um mit einer solchen Anordnung Flächengebilde aus einer Matte auszuschneiden, haben sich die jeweiligen Wasserstrahldüsen während eines Schneidvorganges zu kreuzen, womit bei langen, insbesondere streifenförmigen auszuschneidenden Materialien ein kontinuierlicher Schneidvorgang zu unterbrechen ist.

Es ist Aufgabe der vorliegenden Erfindung, eine verbesserte Vorrichtung zum Ausschneiden von Stecklingen zum insbesondere Stopfen von Löchern in Mauerziegeln zu schaffen, bei der möglichst verschleißfrei und kontinuierlich ein Ausschneiden von Stecklingen ermöglicht ist. Darüber hinaus soll sie derart auszurüsten sein, dass mit ihr ein weitgehend automatischer Betrieb möglich ist und parallel eine größere Anzahl von Stecklingen maßgenau auszuschneiden ist.

Zur Lösung dieser Aufgabe zeichnet sich die Vorrichtung zum Ausschneiden von Stecklingen der eingangs genannten Art dadurch aus, dass in Transportrichtung der Matte zwei mit Abstand zueinander angeordnete Wasserstrahldüsenführungen vorgesehen sind, an denen jeweils mehrere quer zur Transportrichtung abzustützende Wasserstrahldüsen mit jeweils eigenem Antrieb vorgesehen sind, die individuell entlang der Wasserstrahldüsenführungen verfahrbar sind, und dass den Wasserstrahldüsen für die Erstellung eines Längsschnittes eine weitere Wasserstrahldüsenführung zur Abstützung von zumindest einer weiteren, entlang der weiteren Wasserstrahldüsenführung verfahrbaren Wasserstrahldüse zum Schneiden der Matte quer zu ihrer Transportrichtung zugeordnet ist, wobei diese weitere Wasserstrahlführung von einem Antrieb parallel zur Transportrichtung der Matte verfahrbar ist.

Damit ist eine Vorrichtung zum Ausschneiden von Stecklingen zur Verfügung gestellt, bei der die Schneidwerkzeuge nahezu verschleißfrei arbeiten, da der Wasserstrahl einer jeweiligen Wasserstrahldüse, der vorzugsweise mit einem Druck von mehr als 3000 bar die jeweiligen Stecklinge sehr maßhaltig ausschneidet, in Berührung kommt, die Wasserstrahldüse als solche nicht mehr.

Durch den eigenen motorischen Antrieb kann jede Wasserstrahldüse individuell verfahren werden, so dass auch Stecklinge unterschiedlicher Geometrie aus einer Dämmmaterialmatte parallel ausgeschnitten werden können. Auch lassen sich über den jeweils eigenen motorischen Antrieb und die diesem zugeordnete Steuerung Geometrieänderungen bei den Mauerziegeln berücksichtigen, wobei auch Erfahrungswerte bei dem Formen der Formlinge der Mauerziegel berücksichtigt werden können und mithin auch ein unterschiedliches Verhalten der Mauerziegel nach einem Brennvorgang. Dazu können auch Geräte eingesetzt werden, um die Lochgeometrie der Mauerziegel nach einem Herstellungsvorgang zu ermitteln, was individuell und automatisiert bei dem Ausschneiden von Stecklingen berücksichtigt werden kann.

An den Wasserstrahldüsenführungen sind eine größere Anzahl von Wasserstrahldüsen vorgesehen. Nach einer bevorzugten Ausbildung sollen wenigstens zehn Wasserstrahldüsen an einer Wasserstrahldüsenführung translatorisch bewegbar vorgesehen sein.

Es ist nicht nur eine Wasserstrahldüsenführung für Wasserstrahldüsen zur Erstellung eines Längsschnittes der Dämmmaterialmatte vorgesehen sind, sondern zwei mit Abstand in Transportrichtung der Matte vorgesehenen Wasserstrahldüsenführungen, an denen jeweils autark verfahrbare Wasserstrahldüsen vorgesehen sind, so dass es möglich ist, auch eine Breite von Stecklingen bzw. ein Abstandsmaß quer zur Transportrichtung der Matte mit diesen Wasserstrahldüsen zu erstellen, das geringer ist als das Abstandsmaß, welches zwei nebeneinander angeordnete Wasserstrahldüsen mit ihren motorischen Antrieb aufgrund ihrer gemeinsamen Anordnung an der jeweiligen Wasserstrahldüsenführung minimal haben.

Es ist ebenfalls möglich, durch die Wasserstrahldüsenführung nicht nur einen geraden Schnitt zu vollziehen, sondern beispielsweise auch kurvenförmige Längsschnitte, um individuellen Anforderungen gerecht zu werden.
Um einen Querschnitt durchzuführen, ist die weitere Wasserstrahldüsenführung vorgesehen, die über einen eigenen Antrieb verfügt, um diese in Transportrichtung zu verfahren.
Alle Wasserstrahldüsen können von einer zentralen Hochdruckverteilung für das Wasser versorgt werden, an die sie beispielsweise über eine bewegliche bzw. flexible Hochdruckleitung jeweils angeschlossen.

Weitere vorteilhafte Ausgestaltungen der Erfindung ergeben sich aus weiteren Unteransprüchen, der Zeichnung, der nachfolgenden Beschreibung und der Zeichnung. In der Zeichnung zeigen:
- Fig. 1: eine schematische perspektivische Darstellung einer Ausführungsbeispiels einer Vorrichtung nach der Erfindung;
- Fig. 2: eine Ansicht auf die an einer Wasserstrahlführung angeordneten Wasserstrahldüsen;
- Flg. 3: eine Querschnittsdarstellung gemäß der Schnittlinie A-A in Fig. 2;
- Fig. 4: eine Draufsicht auf eine Matte zum Ausschneiden von Stecklingen im geraden Schnitt; und
- Fig. 5: eine Matte mit Stecklingen in einem kurvenförmigen Schnitt.

In der Zeichnung sind grundsätzliche übereinstimmende Gegenstände mit übereinstimmenden Bezugsziffern versehen. Allgemein mit 1 ist die Vorrichtung zum Ausschneiden von Stecklingen versehen, die eine als Endlosband in 2 ausgebildete Transportbahn aufweist, die um Umlenkrollen 3 geführt ist. Alle Teile sind auf einem Gestell 4 abgestützt mit Stützbeinen 5. Auf dem Endlosförderbahnd 2 sind Schieber 6 vorgesehen, um eine Matte 7 in Transportrichtung 8 zu transportieren.

Aus dieser noch ungeschnittenen Matte 7 sind mittels Wasserstrahldüsen 9, die jeweils über einen eigenen Antrieb 10 verfügen, Stecklinge S, wie sie im einzelnen näher in den Fig. 4 und 5 gezeigt sind, auszuschneiden. Dazu ist ein zentraler Hochdruckverteiler 11 vorgesehen, über den die Wasserstrahldüsen 9 mit unter Druck stehendem Wasser zu versorgen sind. Der Wasserdruck soll mehr als 3000 bar betragen. Die Wasserstrahldüsen 9 sind über flexible bzw. bewegliche Hochdruckleitungen 12 mit den Hochdruckverteiler 11 verbunden.

In dem gezeigten Ausführungsbeispiel sind zwei Wasserstrahldüsenführungen 13 und 14 in Transportrichtung 8 mit Abstand voneinander angeordnet. Beide Wasserstrahlführungen 13, 14 stützen jeweils zehn Wasserstrahldüsen ab, die jeweils einen eigenen Antrieb 10 haben und sich entlang der Wasserstrahldüsenführung 13 bzw. entlang der Wasserstrahldüsenführung 14 verfahren lassen und damit quer zur Transportrichtung 8 bewegbar sind. Die Antriebe 10 sind mit einer Steuervorrichtung verbunden, über die die Antriebe individuell und unabhängig voneinander anzusteuern sind.

Während des Schneidens bewegt sich die Matte 7 unterhalb der Wasserstrahldüsen 9 in Transportrichtung 8, so dass eine quer zur Transportrichtung ausgerichtete Verfahrbewegung der Wasserstrahldüsen 9 auf die Breite der auszuschneidenden Stecklinge Einfluss nehmen kann. Es ist so ohne weiteres möglich, z.B. kurvenförmige Stecklinge auszuschneiden.

Unterhalb der Wasserstrahldüsen 9 ist in Fig. 1 eine geschnittene Matte 7.1. angedeutet. Um nicht nur Wasserstrahldüsen 9 für einen Längsschnitt zu haben, ist eine weitere Wasserstrahldüsenführung 15 vorgesehen, die eine weitere Wasserstrahldüse 16 trägt für ein Querschneiden der Stecklinge. Diese weitere Wasserstrahldüsenführung 15 hat einen eigenen Antrieb 15.1, über den die weitere Wasserstrahldüsenführung parallel zur Transportrichtung 8 verfahrbar ist.
In Fig. 2 ist die Vorrichtung im Bereich einer Wasserstrahldüsenführung 13 in einer Vorderansicht gezeigt mit den insgesamt zehn an der Wasserstrahldüsenführung 13 translatorisch bewegbaren Wasserstrahldüsen 9 mit angedeutetem Wasserstrahl 9.1 und dem jeweiligen Antrieb 10, die über den Hochdruckverteiler an die Wasserversorgung anzuschließen sind.
Fig. 3 verdeutlicht näher die Vorrichtung gemäß der Schnittlinie A-A. Der Wasserstrahl ist wieder mit 9.1. beziffert und die Wasserstrahldüse mit 9. Es sind die beiden Wasserstrahldüsenführungen 13 und 14 ersichtlich, in denen jeweils eine Zahnstange 17 und ein Ritzel 18 für die Verstellung der Wasserstrahldüsen 9 über die Antriebsmotoren 10 angeordnet sind, wobei die beweglichen Druckleitungen 12 zum Anschluss der Wasserstrahldüsen 9 an den zentralen Hochdruckverteiler angedeutet sind.
Fig. 4 und 5 verdeutlichen eine Matte 7 zum Erstellen von Stecklingen S, einmal im geraden Schnitt (Fig. 4) und einmal im kurvenförmigen Schnitt (Fig. 5,) um besondere Geometrien der Löcher in den Mauerziegeln berücksichtigen zu können.

## Patentansprüche

1. Vorrichtung (1) zum Ausschneiden von Stecklingen (S) zum insbesondere Stopfen von Löchern in Mauernziegeln aus einer Matte (7) aus einem Dämmmaterial, vorzugsweise Glas- und/oder Steinwolle, mittels Schneidwerkzeugen, denen die Matte (7) über eine Transportbahn (2) zugeführt wird, wobei die Schneidwerkzeuge als die Stecklinge (S) aus der Matte (7) ausschneidende Wasserstrahldüsen (9) mit jeweils einem eigenen motorischen Antrieb (10) zum individuellen Verstellen der jeweiligen Wasserstrahldüse entlang einer Wasserstrahldüsenführung (13) ausgebildet sind und eine Transportbahn (2) vorgesehen ist, über die die Matte (7) kontinuierlich unter nebeneinander angeordneten und quer zur Transportrichtung (8) in der Matte (7) translatorisch an der Wasserstrahldüsenführung (13) bewegbaren Wasserstrahldüsen (9) transportiert wird, **dadurch gekennzeichnet, dass** in Transportrichtung (8) der Matte (7) zwei mit Abstand zueinander angeordnete Wasserstrahldüsenführungen (13, 14) vorgesehen sind, an denen jeweils mehrere quer zur Transportrichtung (8) abzustützende Wasserstrahldüsen (9) mit jeweils eigenem Antrieb (10) vorgesehen sind, die individuell entlang der Wasserstrahldüsenführungen (13, 14) verfahrbar sind, und dass den Wasserstrahldüsen für die Erstellung eines Längsschnittes eine weitere Wasserstrahldüsenführung (15) zur Abstützung von zumindest einer weiteren, entlang der weiteren Wasserstrahldüsenführung (15) verfahrbaren Wasserstrahldüse (16) zum Schneiden der Matte (7) quer zu ihrer Transportrichtung (8) zugeordnet ist, wobei diese weitere Wasserstrahlführung (15) von einem Antrieb (15.1) parallel zur Transportrichtung (8) der Matte (7) verfahrbar ist.

2. Vorrichtung nach Anspruch 1, **dadurch gekennzeichnet, dass** an der Wasserstrahldüsenführung (13,14) mindestens zehn Wasserstrahldüsen mit einem eigenen Antrieb (10) zum Ausschneiden der Stecklinge (S) vorgesehen sind.

3. Vorrichtung nach einem der Ansprüche 1 oder 2, **dadurch gekennzeichnet, dass** die Wasserstrahldüsen (9) mit einem Druck von > 3.000 bar beaufschlagbar sind.

4. Vorrichtung nach einem der Ansprüche 1 bis 3, **dadurch gekennzeichnet, dass** die Wasserstrahldüsen (9) über bewegliche Hochdruckleitungen (12) an einen zentralen Hochdruckverteiler (11) zur Druckwasserversorgung ausschließbar sind.

5. Vorrichtung nach einem der Ansprüche 1 bis 4, **dadurch gekennzeichnet, dass** die Transportbahn (2) Schieber (6) aufweist, die in Transportrichtung (8) die Matte (7) hintergreifen und in Transportrichtung (8) transportieren.

6. Vorrichtung nach einem der Ansprüche 1 bis 5, **dadurch gekennzeichnet, dass** die Transportbahn (2) als ein über Umlenkrollen (3) umgelenktes Endlosförderband ausgebildet ist.

7. Vorrichtung nach einem der Ansprüche 1 bis 6, **dadurch gekennzeichnet, dass** der Transportbahn (2) ein zentraler Wasserabfluss zugeordnet ist.

8. Vorrichtung nach einem der Ansprüche 1 bis 7, **dadurch gekennzeichnet, dass** der motorische Antrieb (10) einer jeden Wasserstrahldüse (9) an der Wasserstrahldüsenführung (13,14) angeordnet ist und von einer zentralen Steuervorrichtung Steuersignale enthält.

9. Vorrichtung nach einem der Ansprüche 1 bis 8, **dadurch gekennzeichnet, dass** die mit Abstand zueinander angeordneten Wasserstrahldüsenführungen (13,14) jeweils Wasserstrahldüsen (9) abstützen an jeweils in Richtung parallel zur Transportrichtung (8) der Matte (7) auf Lücke zueinander versetzt angeordnet sind und einen Verfahrweg quer zur Transportrichtung (8) der Matte (7) durchführen können, die einander überlappen.

## Claims

1. Device (1) for cutting out plugging pieces (S), in particular for filling holes in building bricks, from a mat (7) consisting of an insulating material, preferably glass and/or rock wool, by means of cutting tools to which the mat (7) is fed via a transport belt (2), the cutting tools being designed as water jet nozzles (9) that cut out plugging pieces (S) from the mat (7) and that each comprise a separate motorised drive (10) for individually adjusting the relevant water jet nozzle along the water jet nozzle guide (13), and a transport belt (2) being provided, by means of which the mat (7) is continuously transported under water jet nozzles (9) that are arranged side-by-side and can be moved in a translational manner on the water jet nozzle guide (13) transversely to the transport direction (8)of the mat (7), **characterised in that** two mutually spaced water jet guides (13, 14) are provided in the transport direction (8) of the mat (7), on each of which guides a plurality of water jet nozzles (9) are provided that are to be supported transversely to the transport direction (8), each comprise a separate drive (10), and can be moved individually along the water jet nozzle guides (13, 14), and **in that**, in order to produce a longitudinal cut, a further water jet nozzle guide (15) for supporting at least one further water jet nozzle (16) that can be moved along the further water jet nozzle guide (15) and is intended for cutting the mat (7) transversely to the transport direction (8) thereof is assigned to the water jet nozzles, said further water jet guide (15) being movable in parallel with the transport direction (8) of the mat (7) by means of a drive (15.1).

2. Device according to claim 1, **characterised in that** at least ten water jet nozzles that comprise separate drives (10) and are intended for cutting out the plugging pieces (S) are provided on the water jet guide (13, 14).

3. Device according to either claim 1 or claim 2, **characterised in that** a pressure of > 3,000 bar can be applied to the water jet nozzles (9).

4. Device according to any of claims 1 to 3, **characterised in that** the water jet nozzles (9) can be connected by means of movable high-pressure lines (12) to a central high-pressure distributor (11) in order to be supplied with pressurised water.

5. Device according to any of claims 1 to 4, **characterised in that** the transport belt (2) comprises slides (6) which engage behind the mat (7) in the transport direction (8) and transport said mat in the transport direction (8).

6. Device according to any of claims 1 to 5, **characterised in that** the transport belt (2) is designed as an endless conveyor belt that is deflected around return rollers (3).

7. Device according to any of claims 1 to 6, **characterised in that** a central water outlet is assigned to the transport belt (2).

8. Device according to any of claims 1 to 7, **characterised in that** the motorised drive (10) of each water jet nozzle (9) is arranged on the water jet nozzle guide (13, 14) and contains control signals from a central control device.

9. Device according to any of claims 1 to 8, **characterised in that** the mutually spaced water jet nozzle guides (13, 14) each support water jet nozzles (9) on that are in each case mutually offset, with a gap therebetween, in a direction parallel to the transport direction (8) of the mat (7) and can implement a movement path that is transverse to the transport direction (8) of the mat (7) which overlap one another.

## Revendications

1. Dispositif (1) pour découper des éléments de remplissage (S), en particulier pour boucher des trous dans des briques, dans une natte (7) en matériau isolant, de préférence de la laine de verre et/ou de la laine minérale, au moyen d'outils de coupe auxquels la natte (7) est amenée par un convoyeur (2), dans lequel les outils de coupe sont réalisés sous forme de tuyères à jet d'eau (9) découpant les éléments de remplissage (S) dans la natte, avec respectivement leur propre entraînement motorisé (10) pour un réglage individuel de la tuyère à jet d'eau respective suivant un guide de tuyère à jet d'eau (13), et un convoyeur (2) est prévu sur lequel la natte (7) est transportée en continu sous des tuyères à jet d'eau (9) disposées côte à côte et mobiles transversalement au sens du transport (8) dans la natte (7) en translation au niveau du guide de tuyère à jet d'eau (13), **caractérisé en ce que**, dans le sens du transport (8) de la natte (7), deux guides de tuyère à jet d'eau (13, 14) disposés à distance l'un de l'autre sont prévus, sur lesquels sont prévues respectivement plusieurs tuyères à jet d'eau (9), à supporter transversalement au sens du transport (8), respectivement avec leur propre entraînement (10), qui peuvent être déplacées individuellement suivant les guides de tuyère à jet d'eau (13, 14), et **en ce qu'**un guide de tuyère à jet d'eau (15) supplémentaire pour supporter au moins une autre tuyère à jet d'eau (16) déplaçable suivant le guide de tuyère à jet d'eau (15) supplémentaire pour découper la natte (7) transversalement au sens du transport (8) de celle-ci est attribué aux tuyères à jet d'eau pour réaliser une coupe longitudinale, ledit guide de tuyère à jet d'eau (15) supplémentaire pouvant être déplacé par un entraînement (15.1) en parallèle au sens du transport (8) de la natte (7).

2. Dispositif selon la revendication 1, **caractérisé en ce que** sur le guide de tuyère à jet d'eau (13, 14), au moins dix tuyères à jet d'eau avec leur propre entraînement (10) sont prévues pour découper les éléments de remplissage (S).

3. Dispositif selon l'une quelconque des revendications 1 ou 2, **caractérisé en ce que** les tuyères à jet d'eau (9) peuvent être sollicitées par une pression > 3000 bar.

4. Dispositif selon l'une quelconque des revendications 1 à 3, **caractérisé en ce que** les tuyères à jet d'eau (9) peuvent être raccordées par des conduites haute pression (12) à un distributeur haute pression (11) central pour une alimentation en eau sous pression.

5. Dispositif selon l'une quelconque des revendications 1 à 4, **caractérisé en ce que** le convoyeur (2) présente des coulisseaux (6) saisissant par l'arrière la natte (7) dans le sens du transport et la transportant dans le sens du transport (8) .

6. Dispositif selon l'une quelconque des revendications 1 à 5, **caractérisé en ce que** le convoyeur (2) est réalisé comme un convoyeur sans fin renvoyé par des poulies de renvoi (3) .

7. Dispositif selon l'une quelconque des revendications 1 à 6, **caractérisé en ce que** le convoyeur (2) se voit attribuer une évacuation d'eau centrale.

8. Dispositif selon l'une quelconque des revendications 1 à 7, **caractérisé en ce que** l'entraînement motorisé (10) de chaque tuyère à jet d'eau (9) est disposé sur le guide de tuyère à jet d'eau (13, 14) et reçoit des signaux de commande d'un dispositif de commande central.

9. Dispositif selon l'une quelconque des revendications 1 à 8, **caractérisé en ce que** les guides de tuyère à jet d'eau (13, 14) disposés à distance l'un de l'autre supportent respectivement des tuyères à jet d'eau (9), sont disposés respectivement de manière mutuellement décalée dans la direction parallèle au sens du transport (8) de la natte (7) et peuvent effectuer un déplacement transversalement au sens du transport (8) de la natte (7) qui se chevauchent.
